# EUROPÄISCHE PATENTSCHRIFT

(11) **EP 0 149 036 B1**
(45) Veröffentlichungstag und Bekanntmachung des Hinweises auf die Patenterteilung: **10.06.1987**
(21) Anmeldenummer: 84113162.6
(22) Anmeldetag: 02.11.1984
(51) Int. Cl.: B41F 29/02

(54) **Gummizylinder für Offsetrotationsdruckmaschinen**
Blanket cylinder for rotative offset printing machine
Cylindre porte-blanchet pour machine rotative d'impression offset

(30) Priorität: 17.01.1984 DE 3401350
(43) Veröffentlichungstag der Anmeldung: 24.07.1985
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

## Beschreibung

Die Erfindung betrifft einen Gummizylinder für Offsetrotationsdruckmaschinen mit einer sich in Achsrichtung erstreckenden Zylindergrube, in der Spannvorrichtungen zum Befestigen der Enden eines auf den Gummizylinder unter Einfügung einer nichtleitenden Unterlage aufzuspannenden Gummituches vorgesehen sind.

Aus der DE-PS 1 049 394 ist ein Aufzug für den Gummizylinder von Offsetdruckmaschinen bekannt, bei dem das Gummituch mit einem porösen, elastischen Unterlagetuch unterlegt ist. Zwischen dem Gummituch und dem Unterlagetuch ist eine biegsame, aber sonst starre im Vergleich zum Gummituch unelastische, metallische Platte freibeweglich angeordnet. Diese Platte soll zur Verbesserung der Druckqualität beitragen.

Häufig ist es erforderlich bzw. erwünscht, die Manteloberfläche der Gummizylinder mit einer Schutzschicht zu versehen, da diese in Berührung mit aggressiven chemischen Flüssigkeiten kommt. Bekanntlich kommen für derartige Schutzschichten neben Nickel, Chrom und Legierungen auch nichtleitende Materialien, wie vorzugsweise Keramik oder Teflon oder Silicon zum Einsatz. Es hat sich gezeigt, daß bei der Beschichtung der Gummizylinder mit nichtleitenden oder halbleitenden Materialien im Laufe der Zeit eine Beschädigung der Zylinderoberflache, das heißt der Schutzschicht, auftrat, die auch bei sorgfaltigster Aufbringung der nichtleitenden Beschichtung nach entsprechend längerer Zeit zu beobachten ist.

Aufgabe der Erfindung ist es, einen Gummizylinderaufzug für halb- oder nichtleitende Schichten tragende Gummizylinder zu schaffen, durch den eine Beschädigung der Zylinderoberfläche vermieden wird. Diese Aufgabe wird durch die Anwendung der Merkmale des kennzeichnenden Teils des Patentanspruchs 1 gelöst. Weiterbildungen ergeben sich aus den Unteransprüchen sowie aus der Beschreibung in Verbindung mit der beiliegenden Zeichnung. Diese zeigt schematisch einen Teilbereich der Zylindergrube eines Gummizylinders für OffsetRotationsdruckmaschinen.

Der Zylindermantel 1 trägt eine Schutzschicht aus einem nichtleitenden Material, die vor korrosiven und aggressiven Flüssigkeiten schützen soll. Neben einer Teflon- oder Siliconbeschichtung oder sonstigen bekannten Halbleitermaterialien kommt vorzugsweise die Verwendung einer Keremikschicht in Frage, da diese bekanntlich gegenüber aggressiven Chemikalien sehr resistent ist.

In die sich in Achsrichtung erstreckende Zylindergrube 2 sollte die auf dem Gummizylindermantel 1 angeordnete Schutzschicht 3 etwas einlaufen, um die Schutzwirkung und die Haltbarkeit zu verbessern. Eine üblicherweise aus einem nichtleitenden Material, wie Papier, Pappe oder Filz, bestehende Unterlage 4 wird bekanntlich dem aufzuspannenden Gummituch 5 unterlegt, um die entsprechenden Abroll- bzw. Durchmesserverhältnisse und Anpreßdrücke zu erreichen.

In erfindungsgemäßer Weise soll die mit dem Zylindermantel 1 bzw. der isolierenden Schutzschicht 3 in Berührung kommende Unterseite der Unterlage 4 mit einer elektrisch leitenden Schicht 6 versehen werden. Beispielsweise kann die elektrisch leitende Schicht 6 durch Aufsprühen einer Aluminiumschicht hergestellt werden, Ein weiteres wesentliches Merkmal der Erfindung besteht darin, daß die Seitenwände der Zylindergrube 2 zumindest teilweise elektrisch leitend sind. Im Ausführungsbeispiel ist das etwa der elektrisch leitende Bereich A der linken Seitenwand der Zylindergrube 2. Erfindungsgemäß ist dort zumindest ein Ende der Unterlage 4 teilweise in die Zylindergrube 2 eingeführt so daß die elektrisch leitende Schicht 6 mit ihrem Endbereich B in Kontakt mit der elektrisch leitenden Grubenwand bei A kommt.

Sowohl der Endbereich B der Unterlage 4 als auch das mit einer Verstärkungsleiste 7 versehene Ende des Gummituches 5 können durch eine Befestigungsschiene 8 mit Hilfe von Schrauben 9 in der Zylindergrubenwand fixiert werden. Das andere Ende des Gummituches 5, das nicht dargestellt ist, kann in üblicher Weise in den Schlitz einer Spannspindel 10 eingeführt werden, wonach das Gummituch 5 spannbar ist.

Durch die erfindungsgemäße Verwendung der leitenden Schicht 6 an der Unterseite der Unterlage 4, die mit der Isolationsschicht 3 in Kontakt kommt, wird erreicht, daß keine Beschädigung der Isolationsschicht 3 auftritt.

Die bisher feststellbare Beschädigung der Isolationsschichten ist offensichtlich durch elektrostatische Aufladungen in den isolierenden Schichten und der Unterlage 4 sowie des Gummituches 5 entstanden, die nicht über den Gummizylindermantel abfließen konnten, Der Abfluß der elektrostatischen Ladung ist nun durch die Verwendung der leitenden Schicht 6 über den leitenden Bereich A der Zylindergrube 3 möglich. Die Ableitung von dem Gummizylinder selbst erfolgt überwiegend über den Zahnradantrieb zu dem Massepotential führenden Druckmaschiningestell.

## Patentansprüche

1. Gummizylinder für Offsetrotationsdruckmaschinen mit einer sich in Achsrichtung erstreckenden Zylindergrube (2), in der Spannvorrichtungen (8, 9; 10) zum Befestigen der Enden eines auf den Gummizylinder unter Einfügung einer nichtleitenden Unterlage (4) aufzuspannenden Gummituches vorgesehen sind, dadurch gekennzeichnet, daß die mit dem elektrisch nichtleitenden Zylindermantel (1) in Berührung kommende Unterseite der Unterlage (4) mit einer elektrisch leitenden Schicht (6) versehen ist, die mit einem leitenden Bereich (A) verbunden ist, der am Massepotential liegt.

2. Gummizylinder nach Anspruch 1, dadurch gekennzeichnet, daß mindestens ein Ende (B) der Unterlage (4) in die Zylindergrube (2) eingezogen ist, daß die leitende Schicht (6) an diesem Ende (B) in Kontakt mit einer Grubenseitenwand der Zylindergrube (2) kommt und daß der leitende Bereich (A) durch diese Grubenseitenwand der Zylindergrube (2) gebildet wird.

3. Gummizylinder nach Ansprüchen 1 oder 2, dadurch gekennzeichnet, daß das Ende (B) zusammen mit dem Ende des Gummituches (5) durch eine Befestigungsvorrichtung (8, 9) gegen die Grubenseitenwand im Bereich (A) gepreßt wird.

4. Gummizylinder nach einem der vorangehenden Ansprüche, dadurch gekennzeichnet, daß der Gummizylindermantel (1) eine Keramikbeschichtung (3) trägt.

5. Gummizylinder nach einem der vorangehenden Ansprüche, dadurch gekennzeichnet, daß die Unterlage (4) eine aufgesprühte Aluminiumschicht trägt.

## Claims

1. Blanket cylinder for offset rotary printing machines having a cylinder groove (2) extending in the axial direction, in which clamping devices (8, 9, 10) are provided for securing the ends of a rubber blanket (5) to be clamped onto the blanket cylinder, with a nonconductive base (4) being inserted, characterised in that the underside of the base (4) coming into contact with the electrically non-conductive cylinder jacket (1) is provided with an electrically conductive layer (6) which is connected to a conductive area (A) which lies at earth potential.

2. Blanket cylinder according to claim 1, characterised in that at least one end (B) of the base (4) is introduced into the cylinder groove (2), in that the conductive layer (6) at this end (B) comes into contact with a groove side wall of the cylinder groove (2), and in that the conductive area (A) is formed by this groove side wall of the cylinder groove (2).

3. Blanket cylinder according to claims 1 or 2, in that the end (B) together with the end of the rubber blanket (5) is pressed by a fastening device (8, 9) against the groove side wall in the area (A).

4. Blanket cylinder according to one of the preceding claims, characterised in that the blanket cylinder jacket (1) carries a ceramic coating (3).

5. Blanket cylinder according to one of the preceding claims, characterised in that the base (4) carries a sprayed-on aluminium layer.

## Revendications

1. - Cylindre porte-blanchet pour presses d'imprimerie rotatives offset qui comprend une rainure (2) orientée parallèlement à l'axe et dans laquelle sont prévus des dispositifs de tension (8, 9; 10) destinés à fixer les extrémités d'un blanchet (5) qu'il s'agit de tendre sur le cylindre avec interposition d'une sous-couche non conductrice (4), caractérisé en ce que la surface inférieure de la sous-couche (4), qui entre en contact avec la surface latérale (1) non conductrice de l'électricité du cylindre, est munie d'une couche conductrice de l'électricité (6) qui est connectée à une région conductrice (A) qui est au potentiel de la masse.

2. - Cylindre porte-blanche selon la revendication 1, caractérisé en ce qu'au moins une extrémité (B) de la sous-couche (4) est engagée dans la rainure (2) du cylindre, en ce que la couche conductrice (6) entre en contact avec une paroi latérale de la rainure (2) du cylindre à cette extrémité (B) et en ce que la région conductrice (A) est formée par cette paroi latérale de la rainure (2) du cylindre.

3. - Cylindre porte-blanchet selon l'une des revendications 1 et 2, caractérisé en ce que l'extrémité (B) est pressée contre la paroi latérale de la rainure, dans la région (A), avec l'extrémité du blanchet (5), par un dispositif de fixation (8, 9).

4. - Cylindre porte-blanchet selon l'une des revendications précédemtes, caractérisé en ce que la surface latérale (1) du cylindre porte-blanchet porte un revêtement de céramique (3).

5. - Cylindre porte-blanchet selon l'une des revendications précédentes, caractérisé en ce que la sous-couche (4) porte une couche d'aluminium déposée par pulvérisation.
